# EUROPÄISCHE PATENTSCHRIFT

(11) **EP 0 170 170 B1**
(45) Veröffentlichungstag und Bekanntmachung des Hinweises auf die Patenterteilung: **04.11.1987**
(21) Anmeldenummer: 85109066.2
(22) Anmeldetag: 19.07.1985
(51) Int. Cl.: H01F 27/32

(54) **Lagenwicklung für Transformatoren**
Layer winding for transformers
Enroulement en couches pour transformateurs

(30) Priorität: 02.08.1984 DE 3428613
(43) Veröffentlichungstag der Anmeldung: 05.02.1986
(73) Patentinhaber: SIEMENS AKTIENGESELLSCHAFT, 80333 München (DE)
(72) Erfinder: Mössinger, Herbert, D-7300 Esslingen (DE)

## Beschreibung

Die Erfindung betrifft eine Lagenwicklung für Transformatoren mit stirnseitigen, eine Zusatzisolierung zur Wickelleiterisolierung aufweisenden Ausleitungen aus radial auf beiden Seiten von weiteren Wicklungslagen flankierten Wicklungslagen und mit zwischen den Wicklungslagen durch eine Isolierwand voneinander getrennten, radial übereinanderliegenden durch Distanzleisten offengehaltenen Kühlkanälen.

Derartige Lagenwicklungen sind durch die DE-A-22 46 398 bekannt.

Darüber hinaus sind durch die DE-A-30 35 262 für Transformatorlagenwicklungen verstärkt isolierte Ausleitungen bekannt, deren verstärkte Isolierung aus unverleimt aufeinandergewickelten Kreppapierlagen besteht, die zusammen mit dem Ausleitungsleiter faltenfrei abgebogen werden können.

Zum Herausführen der verstärkt isolierten Ausleitungen, insbesondere von innenliegenden Wicklungslagen, werden bisher üblicherweise am ganzen Wicklungsumfang dickere, den Abmessungen der Ausleitungen angepaßte Distanz- oder Ölkanalleisten vorgesehen, um einen ausreichenden Kühlölfluß zu gewährleisten. Die Verwendung der dickeren Distanzleisten verursacht Durchmesser vergrößerungen am Wicklungsaufbau und dadurch Gewichtserhöhungen mit der Folge eines erhöhten Werkstoffverbrauchs und mit steigenden Transportabmessungen.

Der Erfindung liegt daher die Aufgabe zugrunde, den Aufbau von Lagenwicklungen der eingangs genannten Art so zu verbessern, daß die von der Wicklung beanspruchte Querschnittsfläche kleiner wird als bei bisher üblichem Aufbau, wobei jedoch die sichere Abführung der entstehenden Verlustwärme aus der Wicklung ebenso gewährleistet bleiben muß wie die für die Kurzschlußfestigkeit wesentliche kreisringförmige Querschnittsform der einzelnen Wicklungslagen.

Diese Aufgabe wird erfindungsgemäß dadurch gelöst,
- daß die jeweils eine Ausleitung flankierenden Isolierwände im Bereich dieser Ausleitung von der diese tragenden Wicklungslage durch besondere Distanzleisten über ihre gesamte axiale Länge radial nach innen oder nach außen abgewölbt sind,
- daß die Isolierwände hierdurch im Gegensatz zu der im Querschnitt ihre Kreisringform behaltenden Wicklungslage von ihrem im übrigen ebenfalls kreisringförmigen Querschnitt abweichen,
- daß der kleinste Abstand zwischen der Isolierwand und der Zusatzisolierung der Ausleitung in deren Bereich zwar kleiner ist als die lichte Weite zwischen der Isolierwand und der benachbarten Wicklungslage in diesem Bereich, jedoch mindestens halb so groß ist wie die lichte Weite zwischen der Isolierwand und der benachbarten Wicklungslage außerhalb dieses Bereiches und
- daß die Summe der der lichten Weite entsprechenden radialen Dicke der dieselbe Isolierwand von innen und von außen flankierenden Diatanzleisten im Normalumfangsbereich und im Ausleitungsbereich gleich ist, wobei die stärkeren besonderen Distanzleisten an ihrem an der Zusatzisolierung der Ausleitung anliegenden Ende in ihrer Dicke um die Dicke der Zusatzisolierung abgesetzt sind.

Zweckmä59ige Ausgesaltungen der Erfindung bestehen darin, daß die Isolierwände auch an jeder Stelle des Ausleitungsbereiches in gleicher Richtung gekrümmt sind wie im Normalumfangsbereich und daß die Zusatzisolierung jeder der Ausleitungen jeweils über zwei oder mehrere Distanzleisten in Umfangsrichtung auf der ersten Windung der Wicklungslage fortgesetzt ist und daß sich die Abweichungen von der Kreisform im Querschnitt der Isolierwände einschließlich der Übergangszonen je Ausleitung über mehrere Distanzleisten in Umfangsrichtung der Wicklung erstrecken.

Nach weiteren vorteilhaften Ausgestaltungsmerkmalen der Erfindung bestehen die Isolierwände aus aufeinandergewickelten und punktweise miteinander verklebten Papierbahnen, ist jeweils ein Ende jeder Distanzleiste mit der anliegenden Isolierwand verklebt und ist die Zusatzisolierung der Ausleitungen in sich elastischer als die Isolierwände und die Wicklungslagen.

Der erfindungsgemäße Wicklungsaufbau ist sehr vorteilhaft, weil er durch den Verzicht auf eine Verstärkung der die Wicklungslagen mit Ausleitungen flankierenden Kühlkanäle zu einem kleineren Gesamtquerschnitt der Wicklungsanordnung und damit auch zu kleineren Gesamtabmessungen des Transformators führt und weil darüber hinaus überraschenderweise durch die erfindungsgemäße Wicklungsanordnung die Einhaltung der Kurzschlußspannung vorteilhaft beeinflußt ist.

Ein Ausführungsbeispiel der Erfindung wird anhand einer Zeichnung näher erläutert. Es zeigen:
Fig. 1 einen Ausschnitt aus einer Draufsicht von drei Wicklungslagen in stark verkleinertem Maßstab und
Fig. 2 bis 5 Schnitte durch die Stirnseiten dieser drei Wicklungslagen entlang der Linien II-II, III-III, IV-IV und V-V in Fig. 1 in weniger stark verkleinertem Maßstab.

Einander entsprechende Bauteile sind in allen Figuren mit gleichen Bezugszeichen versehen.

Eine Transformatorlagenwicklung mit einer Vielzahl von nicht dargestellten Wicklungslagen ist radial nach außen durch eine oberste Wicklungslage 1 abgeschlossen. Radial über der Wicklungslage 1 liegen beispielsweise mit nicht dargestellten Umstellern verbundene Wicklungslagen 2 und 3. Zwischen den jeweils radial aufeinanderfolgenden Wicklungslagen 1, 2 und 3 ist je eine Isolierwand 4 vorgesehen, die achsparallele Kühlkanäle 5 voneinander trennt. Die Kühlkanäle 5 sind durch Distanzleisten 7 offengehalten.

Die Wickelleiterenden der jeweils letzten Windung jeder der Wicklungslagen 1, 2 und 3 sind als Ausleitungen 8 achsparallel aus der Wicklungsanordnung herausgeführt. Die Ausleitungen 8 tragen über der normalen Wickelleiterisolierung eine Zusatzisolierung 9, die üblicherweise für die volle Nennspannung des Transformators ausgelegt ist. Die Zusatzisolierung 9 erstreckt sich bis in die jeweilige Endwindung der zugehörigen Wicklungslage 1, 2 oder 3 und wird dort von beispielsweise drei Paar Distanzleisten 7 gehalten.

Die Dicke der Zusatzisolierung 9 liegt bei Nennspannungen ab 200 kV in der Größenordnung der Dicke der Distanzleisten 7, so daß der Ausgang der Kühlkanäle 5 in dem Bereich der Ausleitung 8 über etwa zwei oder mehr von Distanzleisten 7 gebildeten Sektoren ohne besondere Maßnahmen praktisch verschlossen wäre. Zur Beherrschung der an der Wicklung auftretenden Kurzschlußkräfte ist für diese eine Beibehaltung der kreisringförmigen Querschnittsform anzustreben. Aus diesem Grund werden bisher die Distanzleisten 7 überall dort über den gesamten Wicklungsumfang verstärkt ausgeführt, wo sie eine mit einer Ausleitung 8 versehene Wicklungslage einspannen.

Erfindungsgemäß sind nun lediglich die besonderen Distanzleisten 7' verstärkt, die mit einem ihrer Enden an einer Zusatzisolierung 9 anliegen. Diese verstärkten besonderen Distanzleisten 7' weisen an ihrem an der Zusatzisolierung 9 anliegenden Ende einen Absatz 6 auf, durch den sie an die in den Kühlkanal 5 vorstehende Zusatzisolierung 9 angepaßt sind. Dagegen sind die sich über die Isolierwand 4 an den verstärkten besonderen Distanzleisten 7' abstützenden besonderen Distanzleisten 7' um ein entsprechendes Maß schwächer als die Distanzleisten 7 im Normalumfangsbereich ausgeführt. Zur Beibehaltung der Krümmungsrichtung der Isolierwände 4 sind die besonderen Distanzleisten 7' gegebenenfalls auch innerhalb des Ausleitungsbereiches in unterschiedlichen Dicken ausgeführt.

Durch diese Variation der Dicke der besonderen Distanzleisten 7' wird zwar der kreisringförmige Querschnitt für die Wicklungslagen 1, 2 und 3 beibehalten, jedoch für die im Bereich der Ausleitungen 8 jeweils von der betreffenden Wicklungslage 1, 2 oder 3 abgewölbten Isolierwände 4 aufgegeben. Diese Anordnung ermöglicht daher auch für Wicklungslagen mit verstärkt isolierten Ausleitungen 8 eine Beibehaltung des normalen Lagenabstandes und gewährleistet dadurch eine sehr gute Raumausnutzung. Daneben hat diese Anordnung überraschenderweise auch einen sehr vorteilhaften Einfluß auf die Kurzschlußspannung.

## Patentansprüche

1. Lagenwicklung für Transformatoren mit stirnseitigen, eine Zusatzisolierung (9) zur Wickelleiterisolierung aufweisenden Ausleitungen (8) aus radial auf beiden Seiten von weiteren Wicklungslagen flankierten Wicklungslagen (1, 2, 3) und mit zwischen den Wicklungslagen (1, 2, 3) durch eine Isolierwand (4) voneinander getrennten, radial übereinanderliegenden, durch Distanzleisten (7) offengehaltenen Kühlkanälen (5),
dadurch gekennzeichnet,
- daß die jeweils eine Ausleitung (8) flankierenden Isolierwände (4) im Bereich dieser Ausleitung (8) von der diese tragenden Wicklungslage (1, 2, 3) durch besondere Distanzleisten (7') über ihre gesamte axiale Länge radial nach innen bzw. nach außen abgewölbt sind,
- daß die Isolierwände (4) hierdurch im Gegensatz zu der im Querschnitt ihre Kreisringform behaltenden Wicklungslage (1, 2 oder 3) von ihrem im übrigen ebenfalls kreisringförmigen Querschnitt abweichen,
- daß der kleinste Abstand zwischen der Isolierwand (4) und der Zusatzisolierung (9) der Ausleitung (8) in deren Bereich zwar kleiner ist als die lichte Weite zwischen der Isolierwand (4) und der benachbarten Wicklungslage (1, oder 3) in diesem Bereich, jedoch mindestens halb so groß ist wie die lichte Weite zwischen der Isolierwand (4) und der banachbarten Wicklungslage (1, 2 oder 3) außerhalb dieses Bereiches und
- daß die Summe der der lichten Weite entsprechenden radialen Dicke der dieselbe Isolierwand (4) von innen und von außen flankierenden Distanzleiaten (7, 7') im Normalumfangsbereich und im Ausleitungsbereich gleich ist, wobei die stärkeren besonderen Distanzleisten (7') an ihrem an der Zusatzisolierung (9) der Ausleitung (8) anliegenden Ende in ihrer Dicke um die Dicke der Zusatzisolierung (9) abgesetzt sind.

2. Lagenwicklung nach Anspruch 1, dadurch gekennzeichnet, daß die Isolierwände (4) auch an jeder Stelle des Ausleitungsbereiches in gleicher Richtung gekrümmt sind wie im Normalumfangsbereich.

3. Lagenwicklung nach Anspruch 1 und 2, dadurch gekennzeichnet, daß die Zusatzisolierung (9) jeder der Ausleitungen (8) jeweils über zwei oder mehrere besondere Distanzleisten (7') in Umfangsrichtung auf der ersten Windung der Wicklungslage (1, 2, 3) fortgesetzt ist und daß sich die Abweichungen von der Kreisform im Querschnitt der Isolierwände (4) einschließlich der Übergangszonen je Ausleitung über mehrere besondere Distanzleisten (7') in Umfangsrichtung erstrecken.

4. Lagenwicklung nach Anspruch 1 bis 3, dadurch gekennzeichnet, daß die Isolierwände (4) aus aufeinandergewickelten und punktweise miteinander verklebten Papierbahnen bestehen.

5. Lagenwicklung nach Anspruch 1 bis 4, dadurch gekennzeichnet, daß jeweils ein Ende jeder Distanzleiste (7, 7') mit der anliegenden Isolierwand (4) verklebt ist.

6. Lagenwicklung nach Anspruch 1 bis 5, dadurch gekennzeichnet, daß die Zusatzisolierung (9) der Ausleitungen (8) in sich elastischer ist als die Isolierwände (4) und die Wicklungslagen (1, 2, 3).

## Claims

1. A layer winding for transformers provided at its front end with leads (8) equipped with an additional insulation (9) in addition to the winding conductor insulation, and which consists of winding layers (1, 2, 3) radially-flanked on both sides by further winding layers, and with cooling channels (5) separated from one another by an insulating wall (4) between the winding layers (1, 2, 3), arranged radially one-above-another, and kept open by spacer strips (7), characterised in that
- the insulating walls (4), which each flank a lead (8), are curved in the region of this lead (8) radially inwards or outwards, as the case may be, from that winding layer (1, 2, 3) which supports the latter, by special spacer strips (7') along their entire axial length;
- that in contrast to the winding layer (1, 2 or 3) which retains its cross-sectional circular ring shape, the insulating walls (4) differ in their cross-sectional shape which is otherwise likewise circularly ring-shaped;
- that the shortest distance between the insulating wall (4) and the additional insulation (9) of the lead (8) in the region of said lead is smaller than the internal width between the insulating wall (4) and the adjacent winding layer (1, 2 or 3) in this region but is equal to at least half the internal width between the insulating wall (4) and the adjacent winding layer (1, 2 or 3) outside of this region; and
- that the sum of the radial thickness - corresponding to the internal width - of the spacer strips (7, 7') which flank the same insulating wall (4) both internally and externally is equal in the normal peripheral zone and in the region of the leads, where the thickness of the thicker, special spacer strips (7') is reduced at their end adjacent to the additional insulation (9) of the lead (8) by the thickness of the additional insulation (9).

2. A layer winding as claimed in Claim 1, characterised in that at each point of the lead zone the insulating walls (4) are also curved in the same direction as in the normal peripheral zone.

3. A layer winding as claimed in Claims 1 and 2, characterised in that the additional insulation (9) of each of the leads (8) continues in the peripheral direction via two or more special spacer strips (7') on the first turn of the winding layer (1, 2, 3) and that the differences from the circular cross-section of the insulating walls (4), including the transition zones in respect of each lead, extend in the peripheral direction via a plurality of special spacer strips (7').

4. A layer winding as claimed in Claims 1 to 3, characterised in that the insulating walls (4) consist of paper webs wound one upon another, and bonded together in punctiform fashion.

5. A layer winding as claimed in Claim 1 to 4, characterised in that one end of each spacer strip (7, 7') is bonded to the adjacent insulating wall (4).

6. A layer winding as claimed in Claim 1 to 5, characterised in that the additional insulation (9) of the leads (8) is inherently more flexible than the insulating walls (4) and the winding layers (1, 2,3).

## Revendications

1. Enroulement en couches pour transformateurs comportant des conducteurs de sortie (8) possédant un isolant supplémentaire (9) servant à isoler le conducteur d'enroulement, et constitués par des couches d'enroulement (1, 2, 3) flanquées radialement, sur leurs deux faces, par d'autres couches d'enroulement, et comportant des canaux de refroidissement (5) qui sont superposés radialement, sont séparés les uns des autres par une paroi isolante (4) entre les couches d'enroulement (1, 2, 3) et sont maintenus ouverts par des entretoises (7),
caractérisé par le fait
- que les parois isolantes (4), qui flanquent chaque conducteur extérieur (8), sont cintrées radialement vers l'intérieur ou vers l'extérieur sur toute leur longueur axiale par des entretoises particulières (7') de manière à s'écarter, dans la zone de ce conducteur de sortie (8), de la couche d'enroulement (1, 2, 3) portant ce conducteur,
- que de ce fait, contrairement à la couche d'enroulement (1, 2 ou 3) qui conserve une section transversale en forme d'anneau circulaire, les parois isolantes (4) ont une section transversale qui diffère de leur section transversale qui par ailleurs est également en forme d'anneau circulaire,
- que la plus petite distance entre la paroi isolante (4) et l'isolant supplémentaire (9) du conducteur extérieur (8) est en général inférieure, dans la zone de cet isolant supplémentaire, à l'écartement entre la paroi isolante (4) et la couche d'enroulement voisine (1, 2 ou 3) dans cette zone, mais est égale au moins à la moitié de l'écartement entre la paroi isolante (4) et la couche d'enroulement voisine (1, 2 ou 3) à l'extérieur de cette zone, et
- que la somme de l'épaisseur radiale, correspondant à cet écartement, des entretoises (7, 7') flanquant intérieurement et extérieurement cette même paroi isolante (4), possède la même valeur dans la zone circonférentielle normale et dans la zone du conducteur extérieur, l'épaisseur des entretoises particulières (7') plus épaisses étant réduite de l'épaisseur de l'isolant supplémentaire (9), au niveau de leur extrémité appliquée contre l'isolant supplémentaire (9) du conducteur de sortie (8).

2. Enroulement en couches suivant la revendication 1, caractérisé par le fait que les parois isolantes (4) sont également cintrées, en tout point de la zone du conducteur de sortie, dans la même direction que dans la zone circonférentielle normale.

3. Enroulement en couches suivant les revendications 1 et 2, caractérisé par le fait que l'isolant supplémentaire (9) de chacun des conducteurs de sortie (8) se prolonge, respectivement sur deux ou plusieurs entretoises particulières (7'), dans la direction circonférentielle sur la première spire de la couche d'enroulement (1, 2, 3) et que les variations, par rapport à la section transversale de forme circulaire, des parois isolantes (4) ainsi que des zones de jonction s'étendent pour chaque conducteur de sortie sur plusieurs entretoises particulières (7') dans la direction circonférentielle.

4. Enroulement en couches suivant les revendications 1 à 3, caractérisé par le fait que les parois isolantes (4) sont constituées par des bandes de papier enroulées de façon superposée et collées entre elles au niveau de points.

5. Enroulement en couches suivant les revendications 1 à 4, caractérisé par le fait qu'une extrémité respective de chaque entretoise (7, 7') est collée à la paroi isolante contiguë (4).

6. Enroulement en couche suivant les revendications 1 à 5, caractérisé par le fait que l'isolant supplémentaire (9) des conducteurs de sortie (8) est en soi plus élastique que les parois isolantes (4) et les couches d'enroulement (1, 2, 3).
